# EUROPÄISCHE PATENTSCHRIFT

(11) **EP 2 721 342 B1**
(45) Veröffentlichungstag und Bekanntmachung des Hinweises auf die Patenterteilung: **09.09.2015**
(21) Anmeldenummer: 12727372.0
(22) Anmeldetag: 13.06.2012
(51) Int. Cl.: F21V 17/10, F21V 29/00

(54) **BELEUCHTUNGSEINRICHTUNG**
LIGHTING DEVICE
DISPOSITIF D'ÉCLAIRAGE

(30) Priorität: 14.06.2011 DE 102011051047
(43) Veröffentlichungstag der Anmeldung: 23.04.2014
(73) Patentinhaber: Hella KGaA Hueck & Co, 59552 Lippstadt (DE)
(72) Erfinder: EUSTERBROCK, Michael, 33397 Rietberg (DE); MIEMCZYK, Andreas, 33106 Paderborn (DE)
(74) Vertreter: Jöstingmeier, Martin
(86) Internationale Anmeldenummer: PCT/EP2012/061232
(87) Internationale Veröffentlichungsnummer: WO 2012/171972

(56) Entgegenhaltungen:
- WO-A1-2009/128005
- US-A1- 2010 328 947
- US-B1- 7 182 627

## Beschreibung

### Technisches Gebiet

Die Erfindung betrifft eine Beleuchtungseinrichtung nach dem Oberbegriff des Anspruchs 1. Insbesondere betrifft die Erfindung eine Beleuchtungseinrichtung mit mindestens einem, auf einer Leiterplatte angeordneten Leuchtmittel und einem Kühlkörper, der eine Wärmeeinkoppelfläche aufweist, die flächig wärmeleitend mit der Leiterplatte verbunden ist.

### Stand der Technik

DE 20 2009 001475 U1 zeigt eine Beleuchtungseinrichtung mit einer länglichen Leiterplatte, an deren Vorderseite mindestens eine Leuchtdiode angeordnet ist. Zum Kühlen der Leuchtdiode hat die Beleuchtungseinrichtung einen länglichen Kühlkörper, der an eine ebene Wärmeeinkoppelfläche hat, die flächig wärmeleitend mit einer der Leuchtdiode abgewandt gegenüberliegenden Rückseitenfläche der Leiterplatte verbunden ist. Der Kühlkörper ist als Luftleitkörper ausgestaltet, der seitliche Öffnungen für den Durchtritt von Kühlluft aufweist. Die beim Betrieb der Beleuchtungseinrichtung in der Leuchtdiode auftretende Verlustwärme wird zunächst von der Leuchtdiode durch die Vorderseite der Leiterplatte hindurch in die Leiterplatte übertragen, durchdringt diese und wird anschließend durch die Rückseitenfläche der Leiterplatte hindurch in die Wärmeeinkoppelfläche des Kühlkörpers hindurch in diesen eingekoppelt. Der Kühlkörper überträgt die Wärme dann auf die durch seine Öffnungen strömende Kühlluft. Wie die Leiterplatte mit dem Kühlkörper verbunden ist, ist in der DE 20 2009 001475 U1 nicht offenbart. Üblich sind mechanische Verbindungselemente, wie z.B. Schrauben, oder eine stoffschlüssige Verbindung, die durch eine zwischen der Rückseitenfläche der Leiterplatte und der Wärmeeinkoppelfläche des Kühlkörpers befindliche Klebstoffschicht ermöglicht wird. Eine derartige Verbindung ist jedoch relativ aufwändig, da die benötigten Einzelteile (Schrauben, Klebstoff) bevorratet und montiert werden müssen. Ungünstig ist außerdem, dass zwischen der Rückseitenfläche der Leiterplatte und der Wärmeeinkoppelfläche des Kühlkörpers ein relativ großer Wärmewiderstand vorhanden ist, der die Kühlung der Leuchtdiode begrenzt.

DE 10 2008 052 869 A1 beschreibt eine LED-Straßenleuchte mit einem Grundkörper, der eine zweifach konvex gekrümmte Innenseite aufweist. Auf dieser zweifach konvex gekrümmten Innenseite sind entsprechend gekrümmte Tragschienen angeordnet. In die Tragschienen werden flexible streifenförmige Leiterplatten eingelegt, die entsprechend gekrümmt sind. Auf den Leiterplatten sind LEDs mit Gehäusen und Reflektoren angeordnet, so dass die Lichtverteilung der LED-Straßenleuchte durch die zweifache Krümmung der Innenseite des Grundkörpers bestimmt wird. Die Leiterplatten sollen flächig an den Tragschienen anliegen, um einen guten Wärmeübertrag von den Leiterplatten an die Tragschienen zu erreichen. Dazu werden die Gehäuse der LEDs mit Federklammern an den Tragschienen befestigt. Dadurch werden die Leiterplatten aber nur punktuell gegen die entsprechenden Tragschienen gedrückt.

Man unterscheidet zwischen den üblichen starren oder festen Leiterplatten und sogenannten flexiblen Leiterplatten. Starre Leiterplatten haben in der Regel wenigstens eine Schicht aus einem faserverstärkten Kunststoff, z.B. aus mit Epoxidharz getränkten Glasfasern, oder günstiger aus Phenolharz getränktem Papier. Flexible Leiterplatten hingegen basieren auf Folien, z.B. aus Polyimid-Folien. Flexible Leiterplatten lassen sich ohne nennenswerten Kraftaufwand biegen oder einrollen.

### Darstellung der Erfindung

Die Erfindung beruht auf der Beobachtung, dass die Wärmeübertragung von Platinen der Beleuchtungseinrichtungen nach dem Stand der Technik entweder konstruktiv aufwendig sind oder dass der Wärmeübertrag unbefriedigend ist.

US 2010/0328947 A1 offenbart ein Lichtband mit einem Profil als Träger und Wärmeableitkörper. Das Profil ist U-förmig, wobei die beiden Seitenschenkel den Mittelschenkel derart überragen, dass die entsprechenden Überstande jeweils eine dem Mittelschenkel zugewandte Kante je einer Längsnut bilden. In die beiden Längsnuten wird eine flexible und mit LEDs bestückte Leiterplatte eingesetzt, so dass die flexible Leiterplatte flächig am Mittelschenkel anliegt und sich an den Überständen abstützt. Der Mittelschenkel kann eine plane oder eine gekrümmte Anlagefläche für die flexible Leiterplatte haben.

WO 2009 /128005 und US 7,182,627 B1 offenbaren je eine Beleuchtungseinrichtung mit einem Kühlkörper, der eine plane Wärmeeinkoppelfläche aufweist, an der eine mit LEDs bestückte Platine flächig mittels Befestigungselementen befestigt ist. Nach der WO 2009 /128005 wird das Befestigungselement mit einer wärmleitenden Schicht der Platine verlötet um die Wärmeabfuhr zu verbessern. Nach der US 7,182,627 B1 hingegen wird die Platine zusammen mit einer Fixierplatte zwischen dem Kühlkörper und einer Abdeckung mittels Schrauben eingespannt.

Es besteht deshalb die Aufgabe, eine Beleuchtungseinrichtung der eingangs genannten Art zu schaffen, die bei einem einfachen und kostengünstigen Aufbau eine wirksame Kühlung des Leuchtmittels ermöglicht.

Diese Aufgabe wird dadurch gelöst, dass die Beleuchtungseinrichtung mindestens eine starre Leiterplatte mit wenigstens einem darauf angeordneten Leuchtmittel, z.B. wenigstens eine LED, aufweist. Die Leiterplatte ist flächig mit einer Wärmeeinkoppelfläche des Kühlkörpers verbunden. Die Wärmeeinkoppelfläche des Kühlkörpers ist gekrümmt und die Leiterplatte ist mit Hilfe von Verbindungselementen mit dem Kühlkörper verspannt so dass die Leiterplatte gegen eine Rückstellkraft, bevorzugt gegen die Rückstellkraft der Leiterplatte, flächig an die Wärmeeinkoppelfläche des Kühlkörpers angedrückt wird. Folglich wird die Leiterplatte bevorzugt gegen eine ihrer elastischen Verformung entgegenwirkenden Kraft flächig an die gekrümmte Wärmeeinkoppelfläche des Kühlkörpers angedrückt. Dadurch liegt die Leiterplatte gleichmäßig flächig angedrückt an der Wärmeeinkoppelfläche an. Somit wird eine optimale und gleichmäßige Wärmeübertragung ermöglicht. Natürlich muss die Leiterplatte um diesen Effekt zu erreichen nicht unmittelbar an der Wärmeeinkopplefläche anliegen.

Zwischen dem Kühlkörper und der Leiterplatte kann z.B. eine bevorzugt elektrisch isolierende aber thermisch gut leitende Zwischenschicht angeordnet sein. Die Zwischenschicht kann plastisch sein, z.B. um Unebenheiten auszugleichen.

In vorteilhafter Weise wird die Leiterplatte durch diese Verspannung über die Wärmeeinkoppelfläche des Kühlkörpers weitgehend gleichmäßig an den Kühlkörper angedrückt, wodurch eine gute Wärmeableitung der in dem Leuchtmittel auftretenden Verlustwärme in den Kühlkörper ermöglicht wird. Da die Leiterplatte mit dem Kühlkörper verspannt ist, können zusätzliche Befestigungselemente, welche die Leiterplatte durchsetzen und/oder stoffschlüssig mit dem Kühlkörper verbinden, eingespart werden. Die Beleuchtungseinrichtung ist daher kostengünstig herstellbar.

Bei einer zweckmäßigen Ausgestaltung weist die Wärmeeinkoppelfläche eine zylindrische Krümmung auf, das ergibt bei den handelsüblichen "starren" Leiterplatten mit einer konstanten Dicke einen zumindest in etwa konstanten Anpressdruck, wenn die Leiterplatte an ihren Enden radial angedrückt wird. Die Wärmeeinkoppelfläche ist also bevorzugt nur in einer Richtung bevorzugt konstant gekrümmt. Die Krümmung kann eine kreiszylindrische Krümmung sein oder von der Kreisform abweisen. Insbesondere kann die Krümmung insgesamt oder abschnittweise einen etwa elliptischen oder exponentiellen Verlauf aufweisen. Die gekrümmte Wärmeeinkoppelfläche hat daher beispielsweise bevorzugt die Form eines Säulensegments einer Säule mit einer zylindrischen oder elliptischen Grundfläche.

Es genügt eine im Vergleich zum Stand der Technik sehr geringe Krümmung. Nach dem Stand der Technik ist die Krümmung der flexiblen Platine durch die zu erreichende Lichtverteilung bestimmt. Nach der Erfindung jedoch dient die Krümmung nur dazu ein gleichmäßiges Anliegen der Leiterplatte an der Wärmeeinkoppelfläche des Kühlkörpers zu erreichen. Die Leiterplatte ist daher bevorzugt noch "quasi plan", d.h. nur minimal gekrümmt. Die Änderung des Tangentenwinkels der Krümmung ist bevorzugt kleiner als 1°/cm, besonders bevorzugt kleiner als 0,5°/cm. Dadurch kann die Beleuchtungseinrichtung sehr flach ausfallen. Zudem genügt solch eine geringe Krümmung, um ein gleichmäßiges flächiges Anliegend der starren Leiterplatte zur Sicherzustellen. Gleichzeitig wird durch eine solch geringe Krümmung die Lichtverteilung nicht wahrnehmbar beeinflusst.

Bevorzugt weist die Wärmeeinkoppelfläche eine konvexe Krümmung auf. Die Verbindungselemente, welche den Kühlkörper mit der Leiterplatte verspannen, können dann am Rand des Kühlkörpers angeordnet sein.

Besonders vorteilhaft ist, wenn die Beleuchtungseinrichtung eine mindestens einen Reflektor und/oder eine Linse aufweisende Optik zur Lenkung des von dem wenigstens einen Leuchtmittel ausgesendeten Lichts aufweist, und wenn die Leiterplatte zwischen der Optik und dem Kühlkörper eingespannt ist. Die Beleuchtungseinrichtung lässt sich dadurch bei ihrer Herstellung kostengünstig und auf einfache Weise montieren. Die über die Verbindungselemente mit dem Kühlkörper verspannte Optik wirkt wie eine mechanische Feder, welche die Leiterplatte flächig an die Wärmeeinkoppelfläche des Kühlkörpers anpresst. Dadurch wird eine gut wärmeleitende Verbindung zwischen der Leiterplatte und dem Kühlkörper erreicht.

Bei einer bevorzugten Ausführungsform der Erfindung weist die Optik Zentrierelemente auf, die mit dazu passenden Zentriergegenstücken der Leiterplatte zusammenwirken. Die Leiterplatte und das mindestens eine darauf befindliche Leuchtmittel sind dann nach ihrer Montage lagerichtig an der Optik positioniert. Die Zentrierelemente sind bevorzugt als Vorsprünge und die Zentriergegenstücke als dazu passende Öffnungen ausgestaltet. Selbstverständlich ist auch eine umgekehrte Anordnung möglich, bei welcher die Zentrierelemente als Öffnungen und die Zentriergegenstücke als dazu passende Vorsprünge ausgebildet sind.

Zweckmäßigerweise verjüngen sich die Vorsprünge ausgehend von ihrem Fuß zu ihrem freien Ende hin. Dadurch wird eine noch einfache Montage der Beleuchtungseinrichtung ermöglicht. Die Zentrierelemente sind bevorzugt domförmig ausgebildet.

Bei einer bevorzugten Ausgestaltung sind auf der Leiterplatte mehrere Leuchtmittel in einer Reihe nebeneinander angeordnet, wobei die Optik mehrere Widerlagerstellen aufweist, die in Erstreckungsrichtung der Leuchtmittelreihe hintereinander angeordnet und durch Zwischenräume voneinander beabstandet sind, wobei die Widerlagerstellen an der Leiterplatte zur Anlage kommen, wobei die Leuchtmittel an den Zwischenräumen vorgesehen sind, und wobei die Verbindungselemente quer zur Erstreckungsrichtung der Leuchtmittelreihe beidseits der Widerlagerstellen angeordnet sind. Dadurch ergibt sich eine längliche Beleuchtungseinrichtung, bei der die Leiterplatte entlang der Leuchtmittelreihe jeweils benachbart zu den einzelnen Leuchtmitteln an die Wärmeeinkoppelfläche des Kühlkörpers angepresst wird. Somit ist die Leiterplatte über ihre gesamte Länge gut wärmeleitend mit dem Kühlkörper verbunden.

Vorteilhaft ist, wenn die Optik mehrere Brückenteile aufweist, die sich quer zur Reihe der Leuchtmittel erstrecken, wobei die Widerlagerstellen an den Brückenteilen mit Abstand zu deren Brückenenden angeordnet sind. Die Leiterplatte kann dadurch noch besser flächig an den Kühlkörper angepresst werden.

Bei einer bevorzugten Ausführungsform der Erfindung sind auf der Leiterplatte mehrere Leuchtmittel in einer Reihe nebeneinander angeordnet, wobei die Leuchtmittel in Höhe der am weitesten vorstehenden Stelle der konvexen Krümmung positioniert sind. Durch diese Maßnahme kann die Leiterplatte mit einer hohen Flächenpresskraft an die Wärmeeinkoppelfläche des Kühlkörpers angepresst werden.

### Beschreibung der Zeichnungen

Nachfolgend ist ein Ausführungsbeispiel der Erfindung anhand der Zeichnung näher erläutert. Es zeigt:
Fig. 1 einen Querschnitt durch eine Beleuchtungseinrichtung, die als Leuchtmittel mehrere die auf einer Leiterplatte angeordnete Leuchtdioden aufweist,
Fig. 2 eine Vorderansicht der Beleuchtungseinrichtung und
Fig. 3 eine Ansicht auf die Rückseite der Beleuchtungseinrichtung.

Eine in Fig. 1 im Ganzen mit 1 bezeichnete Beleuchtungseinrichtung weist als Leuchtmittel 2 mehrere Leuchtdioden auf, die auf einer Leiterplatte 3 in einer Reihe nebeneinander angeordnet sind. Die Leiterplatte 3 erstreckt sich in der unausgelenkten Ruhelage in einer Ebene.

Zum Abführen der beim Betrieb der Beleuchtungseinrichtung 1 in den Leuchtmitteln 2 auftretenden Verlustwärme ist die Leiterplatte 3 flächig wärmeleitend mit einem Kühlkörper 4 verbunden, der aus einem gut wärmeleitenden Werkstoff besteht, beispielsweise aus Aluminium.

In Fig. 2 ist erkennbar, dass die Leuchtmittel 2 an der Vorderseite der Leiterplatte 3 angeordnet sind. Mit ihrer den Leuchtmitteln 2 abgewandten Rückseite liegt die Leiterplatte 3 flächig an einer Wärmeeinkoppelfläche 5 des Kühlkörpers 4 an. Die in den Leuchtmitteln 2 auftretende Verlustwärme wird zunächst von den Leuchtmitteln 2 auf die Leiterplatte und danach durch die Leiterplatte übertragen und in die Wärmeeinkoppelfläche 5 des Kühlkörpers 4 eingeleitet. Der Kühlkörper 4 weist an seiner der Wärmeeinkoppelfläche 5 abgewandten Vorderseite Kühlrippen 6 auf, über welche die Verlustwärme an die Umgebungsluft abgeführt wird.

Wie in Fig. 1 erkennbar ist, weist die Wärmeeinkoppelfläche 5 des Kühlkörpers 4 eine konvexe, etwa zylindrische Krümmung auf, deren am weitesten vorstehende Stelle etwa mittig zur Leiterplatte 3 angeordnet ist. Die Zylinderachse der Krümmung ist normal zur Zeichenebene in Fig. 1 angeordnet und verläuft oberhalb des Kühlkörpers 4. In der in Fig. 1 gezeigten Querschnittsebene verläuft die Wärmeeinkoppelfläche 5, ausgehend vom linken Rand der Leiterplatte 3 zur Mitte der Leiterplatte 3 hin etwas nach unten und im weiteren Verlauf von der Mitte zum rechten Rand der Leiterplatte 3 hin etwas nach oben.

Zur Lenkung und Bündelung des von den Leuchtmitteln 2 ausgesendeten Lichts weist die Beleuchtungseinrichtung eine Optik 7 auf, die ein Gehäuseteil hat, an dem mehrere, in der Zeichnung nicht näher dargestellte, lichtablenkende optische Elemente vorgesehen sind, die im Abstrahlbereich der Leuchtmittel 2 angeordnet sind.

In Fig. 1 ist erkennbar, dass die Leiterplatte 3 mit Hilfe von Verbindungselementen 8 derart zwischen der Optik 7 und dem Kühlkörper 4 eingespannt ist, dass die Optik 7 gegen die Rückstellkraft ihres Werkstoffs an mehreren voneinander beabstandeten Widerlagerstelle 9 an der Vorderseite der Leiterplatte 3 zur Anlage kommt und die Leiterplatte 3 zwischen der Optik 7 und dem Kühlkörper 4 eingeklemmt wird. Die Verbindungselemente 8 durchsetzen Durchtrittsöffnungen des Kühlkörpers und sind in der Optik 7 verankert. Dabei sind die Verbindungselemente 8 neben der Leiterplatte 3 angeordnet. An ihrem von der Optik 7 entfernten Ende weisen die Verbindungselemente 8 eine Verbreiterung auf, welche den Randbreich der Durchtrittsöffnung des Kühlkörpers übergreift. Die Verbindungselemente 8 können beispielsweise Schrauben sein.

Die Widerlagerstellen 9 liegen der am weitesten vorstehenden Stelle der konvexzylindrischen Krümmung der Wärmeeinkoppelfläche 5 gegenüber. Durch die Rückstell- bzw. Federkraft der Optik 7 wird die Leiterplatte 3 mit ihrer Rückseite flächig an die Wärmeeinkoppelfläche 5 anpresst. Dadurch ergibt sich an der Wärmeeinkoppelfläche 5 ein geringer Wärmewiderstand zwischen der Leiterplatte 3 und dem Kühlkörper 4.

Damit die Optik 7 lagerichtig relativ zu der Leiterplatte 3 und den darauf angeordneten Leuchtmitteln 2 positioniert ist, weist die Optik 7 mehrere dom- oder kegelstumpfförmige Zentrierelemente 10 auf, die jeweils eine dazu passende Öffnung der Leiterplatte 3 durchsetzen (Fig. 1). Die Zentrierelemente 10 sind leicht konisch ausgestaltet und verjüngen sich, ausgehend von ihrem Fuß zu ihrem freien Ende hin.

In Fig. 2 ist erkennbar, dass die Optik 7 mehrere in einer Reihe nebeneinander angeordnete Widerlagerstellen 9 aufweist, und dass zueinander benachbart nebeneinander angeordnete Widerlagerstellen 9 jeweils durch einen Zwischenraum 11 voneinander beabstandet sind. In jedem Zwischenraum 11 ist jeweils ein Leuchtmittel etwa mittig zwischen den an den Zwischenraum 11 angrenzenden Widerlagerstellen 9 angeordnet. Die Zwischenräume 11 sind jeweils als Wandungsdurchbruch ausgestaltet.

In Fig. 2 ist außerdem erkennbar, dass die Optik 7 mehrere stegfömige Brückenteile 12 aufweist, die sich quer zur Leuchtmittelreihe erstrecken und an ihren Brückenenden an Gehäuserandbereichen verankert sind, die etwa parallel zur Leuchtmittelreihe verlaufen. Die Widerlagerstellen 9 sind etwa mittig zwischen den Brückenenden angeordnet.

In Fig. 1 ist erkennbar, dass die Brückenteile 12 in Längserstreckungsrichtung einen etwa W-förmigen Verlauf haben und an den Enden der beiden äußeren W-Schenkeln mit den Gehäuserandbereichen verankert sind. Die Widerlagerstelle 9 ist an den von den äußeren W-Schenkeln entfernten Enden der inneren W-Schenkel angeordnet. Somit haben die Brückenteile 12 zwischen der Widerlagerstelle 9 und den Brückenenden jeweils einen von einer geraden Linie abweichenden Verlauf.

### Bezugszeichenliste

- 1: Beleuchtunsgeinrichtung
- 2: Leuchtmittel
- 3: Leiterplatte
- 4: Kühlkörper
- 5: Wärmeeinkoppelfläche
- 6: Kühlrippe
- 7: Optik
- 8: Verbindungselement
- 9: Widerlagerstelle
- 10: Zentrierelement
- 11: Zwischenraum
- 12: Brückenteil

## Patentansprüche

1. Beleuchtungseinrichtung (1) mit mindestens einem, auf einer Leiterplatte (3) angeordneten Leuchtmittel (2) und wenigstens einem Kühlkörper (4), der zumindest eine gekrümmte Wärmeeinkoppelfläche (5) aufweist, die flächig wärmeleitend mit der Leiterplatte (3) verbunden ist,
**dadurch gekennzeichnet, dass**
die Leiterplatte (3) eine starre Leiterplatte ist und mit Hilfe von Verbindungselementen (8) derart mit dem Kühlkörper (4) verspannt ist, dass die Leiterplatte (3) durch eine ihrer elastischen Verformung entgegenwirkende Kraft flächig an die Wärmeeinkoppelfläche (5) des Kühlkörpers (4) angedrückt wird, wobei die Leiterplatte gleichmäßig flächig an der Wärmeeinkoppelfläche anliegt.

2. Beleuchtungseinrichtung (1) nach Anspruch 1, **dadurch gekennzeichnet, dass** die Wärmeeinkoppelfläche (5) eine zylindrische Krümmung aufweist.

3. Beleuchtungseinrichtung (1) nach Anspruch 1 oder 2, **dadurch gekennzeichnet, dass** die Wärmeeinkoppelfläche (5) eine konvexe Krümmung aufweist.

4. Beleuchtungseinrichtung (1) nach einem der Ansprüche 1 bis 3, **dadurch gekennzeichnet, dass** die Beleuchtungseinrichtung (1) eine mindestens einen Reflektor und/oder eine Linse aufweisende Optik (7) zur Lenkung des von dem wenigstens einen Leuchtmittel (2) ausgesendeten Lichts aufweist, und dass die Leiterplatte (3) zwischen der Optik (7) und dem Kühlkörper (4) eingespannt ist.

5. Beleuchtungseinrichtung (1) nach einem der Ansprüche 1 bis 4, **dadurch gekennzeichnet, dass** die Optik (7) Zentrierelemente (10) aufweist, die mit dazu passenden Zentriergegenstücken der Leiterplatte (3) zusammenwirken.

6. Beleuchtungseinrichtung (1) nach Anspruch 5, **dadurch gekennzeichnet, dass** die Zentriergegenstücke als Öffnungen und die Zentrierelemente (10) als Vorsprünge ausgestaltet sind, und dass sich die Vorsprünge ausgehend von ihrem Fuß zu ihrem freien Ende hin verjüngen.

7. Beleuchtungseinrichtung (1) nach einem der Ansprüche 1 bis 6, **dadurch gekennzeichnet, dass** auf der Leiterplatte (3) mehrere Leuchtmittel (2) in einer Reihe nebeneinander angeordnet sind, dass die Optik (7) mehrere Widerlagerstellen (9) aufweist, die in Erstreckungsrichtung der Leuchtmittel-Reihe hintereinander angeordnet und durch Zwischenräume (11) voneinander beabstandet sind, dass die Widerlagerstellen (9) an der Leiterplatte (3) zur Anlage kommen, dass die Leuchtmittel (2) an den Zwischenräumen (11) vorgesehen sind, und dass die Verbindungselemente (8) quer zur Erstreckungsrichtung der Leuchtmittel-Reihe beidseits der Widerlagerstellen (9) angeordnet sind.

8. Beleuchtungseinrichtung (1) nach Anspruch 7, **dadurch gekennzeichnet, dass** die Optik (7) mehrere Brückenteile (12) aufweist, die sich quer zur Reihe der Leuchtmittel (2) erstrecken, und dass die Widerlagerstellen (9) an den Brückenteilen (12) mit Abstand zu deren Brückenenden angeordnet sind.

9. Beleuchtungseinrichtung (1) nach einem der Ansprüche 3 bis 8, **dadurch gekennzeichnet, dass** auf der Leiterplatte (3) mehrere Leuchtmittel (2) in einer Reihe nebeneinander angeordnet sind, und dass die Leuchtmittel (2) in Höhe der am weitesten vorstehenden Stelle der konvexen Krümmung positioniert sind.

## Claims

1. Lighting device (1) with at least one illuminant (2) arranged on a printed circuit board (3), and at least one heat sink (4) with at least one curved heat coupling surface (5) which is flatly heat-conductively connected with the printed circuit board (3),
**characterized in that**
the printed circuit board (3) is a rigid printed circuit board and is clamped with the heat sink (4) by means of connecting elements (8), such that the printed circuit board (3) is flatly pressed against the heat coupling surface (5) of the heat sink (4) by a force acting against its elastic deformation force, wherein the printed circuit board fits evenly flat to the heat coupling surface.

2. Lighting device (1) according to claim 1, **characterized in that** the heat coupling surface (5) has a cylindrical curvature.

3. Lighting device (1) according to claim 1 or 2, **characterized in that** the heat coupling surface (5) has a convex curvature.

4. Lighting device (1) according to one of claims 1 to 3, **characterized in that** the lighting device (1) comprises at least one reflector and/or optics (7) having a lens, for directing the light emitted by the at least one illuminant (2), and that the printed circuit board (3) is clamped between the optics (7) and the heat sink (4).

5. Lighting device (1) according to one of claims 1 to 4, **characterized in that** the optics (7) comprises centering elements (10), which interact with matching centering counter parts of the printed circuit board (3).

6. Lighting device (1) according to claim 5, **characterized in that** the centering counter parts are designed as openings and the centering elements (10) are designed as projections, and that the projections taper from their base to their free end.

7. Lighting device (1) according to one of claims 1 to 6, **characterized in that** a plurality of illuminants (2) are arranged in a row next to each other on the printed circuit board (3), that the optics (7) comprises a plurality of abutment points (9), which are arranged behind one another in the extension direction of the illuminant row and are spaced apart from one another by gaps (11), that the abutment points (9) come to rest at the printed circuit board (3), that the illuminants (2) are provided at the gaps (11), and that the connecting elements (8) are arranged transversely to the extension direction of the illuminant row on either side of the abutment points (9).

8. Lighting device (1) according to claim 7, **characterized in that** the optics (7) comprises a plurality of bridge parts (12), which extend transversely to the row of illuminants (2), and that the abutment points (9) are arranged at the bridge parts (12) with distance to their bridge ends.

9. Lighting device (1) according to one of claims 3 to 8, **characterized in that** a plurality of illuminants (2) are arranged in a row next to each other on the printed circuit board (3), and that the illuminants (2) are positioned at the level of the most projecting point of the convex curvature.

## Revendications

1. Dispositif d'éclairage (1) avec au moins un agent lumineux (2) disposée sur une carte de circuits (3) et avec au moins un radiateur (4) qui présente au moins une surface de transmission de chaleur (5) courbée, qui est reliée avec la carte de circuits (3) de façon à conduire la chaleur en surface, **caractérisé en ce que** la carte de circuits (3) est une carte de circuits rigide et est serrée à l'aide d'éléments d'assemblage (8) avec le radiateur (4) de telle manière que la carte de circuits (3) soit pressée à plat par une force s'opposant à sa déformation élastique sur la surface de transmission de chaleur (5) du radiateur (4), la carte de circuits reposant uniformément à plat sur la surface de transmission de chaleur.

2. Dispositif d'éclairage (1) selon la revendication 1, **caractérisé en ce que** la surface de transmission de chaleur (5) présente une courbure cylindrique.

3. Dispositif d'éclairage (1) selon la revendication 1 ou 2, **caractérisé en ce que** la surface de transmission de chaleur (5) présente une courbure convexe.

4. Dispositif d'éclairage (1) selon l'une des revendications 1 à 3, **caractérisé en ce que** le dispositif d'éclairage (1) présente une optique (7) présentant au moins un réflecteur et/ou une lentille pour diriger la lumière émise par l'au moins un agent lumineux (2) et **en ce que** la carte de circuits (3) est serrée entre l'optique (7) et le radiateur (4).

5. Dispositif d'éclairage (1) selon l'une des revendications 1 à 4, **caractérisé en ce que** l'optique (7) présente des éléments de centrage (10) qui coopèrent avec des éléments de centrage opposés correspondants de la carte de circuits (3).

6. Dispositif d'éclairage (1) selon la revendication 5, **caractérisé en ce que** les éléments de centrage opposés sont conformés comme des ouvertures et les éléments de centrage (10) comme des saillies et **en ce que** les saillies se resserrent à partir de leur pied vers leur extrémité libre.

7. Dispositif d'éclairage (1) selon l'une des revendications 1 à 6, **caractérisé en ce que** plusieurs agents lumineux (2) sont disposées en une rangée sur la carte de circuits (3), **en ce que** l'optique (7) présente plusieurs points de contre-appui (9) qui sont disposés les uns derrière les autres dans le sens d'extension de la rangée de agents lumineux et sont écartés les uns des autres par des espaces intermédiaires (11), **en ce que** les points de contre-appui (9) viennent reposer sur la carte de circuits (3), **en ce que** les agents lumineux (2) sont prévues sur les espaces intermédiaires (11) et **en ce que** les éléments d'assemblage (8) sont disposés transversalement par rapport au sens d'extension de la rangée des agents lumineux de part et d'autre des points de contre-appui (9).

8. Dispositif d'éclairage (1) selon la revendication 7, **caractérisé en ce que** l'optique (7) présente plusieurs parties formant des ponts (12) qui s'étendent transversalement par rapport à la rangée des agents lumineux (2) et **en ce que** les points de contre-appui (9) sont disposés sur les parties formant des ponts (12) à distance de leurs extrémités de pont.

9. Dispositif d'éclairage (1) selon l'une des revendications 3 à 8, **caractérisé en ce que** plusieurs agents lumineux (2) sont disposées en rangée les unes à côté des autres sur la carte de circuits (3) et **en ce que** les agents lumineux (2) sont positionnées au niveau du point le plus en saillie de la courbure convexe.
